# FASCICULE DE BREVET EUROPEEN

(11) **EP 4 264 156 B1**
(45) Date de publication et mention de la délivrance du brevet: **31.07.2024**
(21) Numéro de dépôt: 21839094.6
(22) Date de dépôt: 13.12.2021
(51) Int. Cl.: F28D 9/00

(54) **ÉCHANGEUR DE CHALEUR À BARRE DE FERMETURE OPTIMISÉE POUR PROTECTION GIVRAGE**
WÄRMETAUSCHER MIT EISSCHUTZOPTIMIERTEM VERSCHLUSSSTEG
HEAT EXCHANGER WITH CLOSING BAR OPTIMISED FOR ICE PROTECTION

(30) Priorité: 18.12.2020 FR 2013641
(43) Date de publication de la demande: 25.10.2023
(73) Titulaire: Liebherr-Aerospace Toulouse SAS, 31200 Toulouse (FR)
(72) Inventeur: VILLAR, Aymeric, 31016 Toulouse Cedex 2 (FR); BREGOLI, Mickael, 31016 Toulouse Cedex 2 (FR)
(74) Mandataire: Bringer IP
(86) Numéro de dépôt international: PCT/EP2021/085549
(87) Numéro de publication internationale: WO 2022/128952

(56) Documents cités:
- EP-A1- 1 788 337
- EP-A2- 2 570 347
- US-A- 4 246 963
- US-A1- 2002 121 103

## Description

### Domaine technique de l'invention

L'invention concerne un échangeur de chaleur. En particulier, l'invention concerne un échangeur de chaleur à plaques et ailettes pouvant être utilisé dans un système de conditionnement d'air, par exemple dans un véhicule aérien, ferroviaire ou terrestre.

### Arrière-plan technologique

Les échangeurs de chaleurs sont utilisés pour permettre un transfert thermique entre au moins deux fluides, en particulier pour refroidir ou réchauffer l'un des fluides à l'aide d'un autre fluide. Les échangeurs de chaleur sont utilisés dans de nombreux contextes, et notamment dans les systèmes de conditionnement d'air pour véhicule aérien, ferroviaire ou terrestre, dans lesquels ils permettent notamment de réguler la température de l'air conditionné par le système de conditionnement d'air à différentes étapes du conditionnement.

Parmi les différents types d'échangeurs de chaleur, les échangeurs de chaleur à plaques et ailettes forment un type de conception qui utilisent des plaques de fermeture et des chambres à ailettes pour transférer la chaleur entre les fluides. Les canaux de circulation formés par les plaques de fermeture et les ailettes permettent la circulation de chaque fluide sans mélange avec les autres fluides, tout en maximisant le rapport surface/volume de transfert de chaleur. Ces types d'échangeurs sont notamment plébiscités dans les industries des transports, notamment aérien, pour leur taille compacte et sa légèreté, tout en présentant de bonnes performances.

Dans un système de conditionnement d'air, des échangeurs à plaques et ailettes sont particulièrement utilisés pour former un ensemble d'échangeurs composé d'un échangeur à plaques et ailettes dit réchauffeur (*reheater* en anglais) et d'un échangeur à plaques et ailettes dit condenseur (*condenser* en anglais), disposés en série de sorte qu'ils partagent la même passe chaude. La passe chaude définit le chemin emprunté par un fluide dit fluide chaud, qui va se refroidir en traversant l'échangeur, par échange de chaleur avec un fluide dit fluide froid, traversant l'échangeur par un chemin dit passe froide.

Dans un système d'échangeurs classique de réchauffeur-condenseur, deux échangeurs de chaleur sont disposés en série de sorte à refroidir un fluide chaud. Les passes chaudes sont donc disposées en série, et dans chaque échangeur, un fluide froid refroidit le fluide chaud.

Dans certaines situations, le fluide froid utilisé est à une température basse. Ainsi, en entrée de la passe froide, le fluide peut être à une température inférieure ou proche de 0°C, ce qui peut entraîner des risques de givrage dans l'échangeur thermique. La présence de givre dans l'échangeur thermique n'est pas souhaitée, car elle peut entraîner des baisses de performances énergétique et des pertes de charge.

Pour éviter la présence de givre dans les échangeurs, une solution est d'utiliser les barres de fermetures des échangeurs, disposées entre chaque plaque de fermeture et délimitant, avec les plaques de fermeture, les chemins de circulation des fluides. Un air chaud est injecté à l'intérieur de ces barres de fermeture pour dégivrer et/ou empêcher la formation de givre. Dans la suite de la description, l'expression « protection givrage » désigne de façon générale une telle fonction de dégivrage et/ou fonction pour empêcher la formation de givre. Lorsqu'elles mettent en oeuvre cette protection givrage, les barres de fermeture sont couramment appelées « *Hot bar »* en anglais.

Une problématique de cette solution est l'aménagement d'une arrivée de cet air chaud. En particulier, dans un système de type réchauffeur-condenseur, l'aménagement de l'arrivée d'air chaud pour la protection givrage du condenseur se fait généralement au niveau de la sortie de la passe chaude du condenseur. L'aménagement de cette arrivée s'effectue par soudage d'une entrée d'air chaud et d'une double paroi autour de cette entrée pour permette l'accès de l'air chaud aux barres de fermeture sans mélange avec la passe chaude ou la passe froide du condenseur. L'air chaud traverse ensuite les barres de fermetures dans leur longueur et est rejetée dans la passe chaude commune du système réchauffeur-condenseur, en aval du réchauffeur et en amont du condenseur.

Cet aménagement présente comme inconvénient la nécessité de souder l'entrée d'air chaud et la cloison, qui entraîne une altération des tolérances des brides de raccordement avec les boitiers de distributions en sortie de passe chaude du condenseur.

Le document EP2570347A2 décrit un condenseur comprenant des barres chaudes creuses à ailettes internes positionnées au niveau de l'entrée d'air froid pour empêcher la formation de glace au niveau de l'entrée d'air froid.

Le document US4246963A décrit un échangeur thermique à plaques et à ailettes destiné à transférer de l'énergie thermique entre de l'air chauffé et de l'air relativement froid, comprenant des barres collectrices creuses à surface arrondie allongées traversant l'entrée d'air froid pour faire passer une partie de l'air chaud à travers celle-ci afin d'empêcher une formation excessive de glace.

Le document US2002/121103A1 décrit un sous-système d'échangeur de chaleur comprenant une pluralité d'éléments d'échangeur de chaleur pouvant comprendre des noyaux d'échangeur de chaleur air-air, des noyaux d'échangeur de chaleur liquide-air et des barres chaudes internes ou externes aux noyaux d'échangeur de chaleur.

Le document EP1788337A1 décrit un ensemble échangeur de chaleur comprenant un ensemble noyau comportant des passages d'air qui sont fermés sur au moins un côté par une barre de fermeture. Une barre de renfort est reçue à l'intérieur d'un canal de la barre de fermeture pour créer une interface pratiquement dépourvue d'espaces susceptibles d'accumuler de l'humidité à l'intérieur de l'ensemble noyau. La prévention de l'accumulation d'humidité à l'interface entre la barre de renforcement et la barre de fermeture évite les dommages potentiels provoqués par le gel.

Les inventeurs ont cherché à modifier la méthode d'arrivée de l'air chaud utilisé pour la protection givrage via les barres de fermetures en entrée de passe froide.

### Objectifs de l'invention

L'invention vise à fournir un échangeur de chaleur avec une protection givrage optimisée.

L'invention vise en particulier à fournir, dans au moins un mode de réalisation, un échangeur de chaleur dans lequel l'alimentation en air chaud des barres de fermetures ne nécessite pas le soudage d'une entrée d'air chaud au niveau des brides de raccordement et d'un boitier de distribution.

L'invention vise aussi à fournir, dans au moins un mode de réalisation de l'invention, un système d'échangeur réchauffeur-condenseur à protection givrage optimisée.

### Exposé de l'invention

Pour ce faire, l'invention concerne un échangeur de chaleur à plaques, configuré pour un échange thermique à flux croisés entre un fluide chaud circulant dans une passe chaude et un fluide froid circulant dans une passe froide, les fluides circulant entre des plaques de fermetures, comprenant :
- au moins une bordure de faisceau agencée pour former des arêtes de l'échangeur et garantir l'étanchéité entre la passe chaude et la passe froide,
- une pluralité de barres de fermeture disposée entre chaque plaque de fermeture et délimitant, avec les plaques de fermeture, des canaux de circulations des fluides traversant l'échangeur,

caractérisé ce que la bordure de faisceau agencée au niveau d'une entrée de la passe froide et d'une entrée de la passe chaude comprend une entrée d'alimentation en air chaud, et une pluralité d'orifices disposés en regard d'au moins une barre de fermeture de la passe chaude attenante à ladite bordure de faisceau,
et en ce qu'au moins une barre de fermeture agencée dans la longueur de l'entrée de la passe froide comprend une entrée dudit air chaud en regard d'un des orifices de la bordure de faisceau, et un circuit de circulation dudit air chaud connecté à ladite entrée d'air chaud,
ledit circuit de circulation étant en forme de U et comprenant :
   - une première section et une deuxième section s'étendant chacune dans toute la longueur de la barre de fermeture,
   - une sortie d'air chaud agencé à une extrémité de la deuxième section et configurée pour rejeter l'air chaud dans la passe chaude au niveau de l'entrée de la passe chaude, et
   - une section intermédiaire formant la base du U et reliant la première section à la deuxième section par leur extrémité opposée respectivement à l'entrée d'air chaud et à la sortie d'air chaud

Un échangeur selon l'invention permet donc d'optimiser la gestion de la fonction de protection givrage via les barres de fermeture, notamment en utilisant un espace libre au niveau d'une bordure de faisceau au niveau d'une entrée de passe chaude et d'une entrée de passe froide. Les bordures de faisceau de l'échangeur sont couramment appelées « *core-band »* en anglais. La bordure de faisceau en entrée de passe chaude et de passe froide est adaptée pour permettre l'arrivée de l'air chaud et la circulation de l'air chaud dans le circuit de circulation d'air chaud en U dans la ou les barres de fermetures. De préférence, chaque barre de fermeture autour de laquelle du givre est susceptible de se former comprend un tel circuit de circulation d'air chaud.

L'utilisation de la bordure de faisceau comme entrée d'air chaud permet de réduire les altérations de tolérance par rapport au soudage d'une entrée du côté de la sortie de la passe chaude. Il n'y a ainsi pas de modification à faire au niveau de la sortie de la passe chaude, en particulier pas d'intervention au niveau des brides de raccordement et des boitiers de distribution classiquement installés sur les échangeurs de type réchauffeur ou condenseur.

Dans le cadre de l'utilisation de l'échangeur dans un système de conditionnement d'air, le fluide chaud et le fluide froid traversant l'échangeur sont par exemple de l'air (respectivement de l'air chaud et de l'air froid).

Avantageusement et selon l'invention, au moins une barre de fermeture comprenant un circuit de circulation est fabriquée par fabrication additive.

Selon cet aspect de l'invention, la fabrication additive permet de fabriquer une barre de fermeture avec un circuit de circulation intégré plus simplement qu'avec des techniques d'usinage classiques, en particulier sans nécessiter de perçage ou de soudage. L'utilisation de la fabrication additive permet en outre une plus grande liberté sur les formes utilisées, notamment pour maximiser l'échange thermique dans le circuit de circulation d'air chaud et ainsi améliorer la protection givrage.

Avantageusement et selon l'invention, la bordure de faisceau est fabriquée par fabrication additive.

Selon cet aspect de l'invention, la fabrication additive permet de fabriquer la bordure de faisceau plus simplement qu'avec des techniques d'usinage classiques, en particulier sans nécessiter de perçage ou de soudage. L'utilisation de la fabrication additive permet en outre une plus grande liberté sur les formes utilisées, notamment pour une meilleure configuration de l'entrée de l'air chaud, des orifices et plus généralement de l'alimentation en air chaud de chaque circuit de circulation d'air chaud.

Avantageusement et selon l'invention, au moins une barre de fermeture comprenant un circuit de circulation et au moins une partie de la bordure de faisceau sont formées d'une pièce d'un seul tenant.

Selon cet aspect de l'invention, l'utilisation d'une pièce d'un seul tenant facilite la gestion de l'interaction entre la bordure de faisceau et la barre de fermeture, en particulier la circulation de l'air chaud et l'interaction entre chaque orifice et le circuit de circulation associé. De préférence, les pièces d'un seul tenant sont fabriquées par fabrication additive.

Avantageusement et selon l'invention, la bordure de faisceau comprend un collecteur comprenant l'entrée d'air chaud, s'étendant sur la longueur de la bordure de faisceau et configuré pour alimenter en air chaud chaque circuit de circulation d'air chaud via les orifices.

Selon cet aspect de l'invention, le collecteur permet la réception de l'air chaud par une entrée et la distribution de l'air chaud à chaque circuit de circulation.

De préférence, le collecteur est de forme cylindrique. Dans une variante de l'invention, le collecteur est directement intégré dans la bordure de faisceau, lors de la fabrication de celle-ci.

Dans une variante de l'invention dans laquelle une barre de fermeture et une partie de collecteur sont formées d'une pièce d'un seul tenant, une partie du collecteur peut être intégrée dans ladite partie de collecteur. En joignant les pièces d'un seul tenant, éventuellement avec des pièces intermédiaires comprenant des parties de la bordure de faisceau et du collecteur sans barre de fermeture, on obtient une bordure de faisceau complète comprenant un collecteur s'étendant sur la longueur de la bordure de faisceau de sorte à alimenter en air chaud chaque circuit de circulation d'air chaud.

La bordure de faisceau joue ainsi le rôle de collecteur du système de protection givrage des barres de fermeture. On parle ainsi de « *Hot bar manifold »* en anglais. Ce rôle de collecteur est joué par la double paroi dans l'art antérieur, comme décrit précédemment.

Avantageusement et selon l'invention, au moins un circuit de circulation d'air chaud comprend des ailettes internes agencée pour augmenter la surface d'échange thermique entre l'air chaud et les parois du circuit de circulation.

Selon cet aspect de l'invention, les ailettes permettent de maximiser l'échange thermique entre l'air chaud et les parois du circuit et ainsi optimiser les performances de la protection givrage. Les ailettes sont configurées pour offrir un bon compromis de pertes de charge acceptable au vu de l'ensemble du système de circulation d'air chaud et maximisation de l'échange thermique.

L'invention concerne également un système d'échangeurs réchauffeur-condenseur comprenant au moins un premier échangeur, dit réchauffeur, et un deuxième échangeur, dit condenseur, le réchauffeur et le condenseur étant agencés en série de sorte à ce qu'un fluide chaud traverse le réchauffeur puis le condenseur pour être refroidi, caractérisé en ce que le condenseur est un échangeur de chaleur selon l'invention.

L'échangeur selon l'invention est particulièrement adapté pour être intégré en tant que condenseur dans un système d'échangeurs réchauffeur-condenseur. Dans ce contexte, l'air chaud traversant le circuit de circulation d'air chaud est rejeté entre le réchauffeur et le condenseur en aval de la passe chaude du réchauffeur et en amont de la passe chaude du condenseur.

L'invention concerne également un système de conditionnement d'air d'un véhicule, caractérisé en ce qu'il comprend un système d'échangeur réchauffeur-condenseur selon l'invention.

L'invention concerne également un aéronef comprenant une cabine, caractérisé en ce qu'il comprend un système de conditionnement d'air selon l'invention pour l'alimentation en air conditionné de la cabine
L'invention concerne également un échangeur de chaleur, un système d'échangeurs réchauffeur-condenseur, un système de conditionnement d'air et un aéronef caractérisés en combinaison par tout ou partie des caractéristiques mentionnées ci-dessus ou ci-après.

### Liste des figures

D'autres buts, caractéristiques et avantages de l'invention apparaîtront à la lecture de la description suivante donnée à titre uniquement non limitatif et qui se réfère aux figures annexées dans lesquelles :
[Fig. 1] est une vue schématique en perspective d'un système d'échangeurs réchauffeur-condenseur selon l'art antérieur.
[Fig. 2] est vue schématique partielle en perspective d'un échangeur de chaleur selon un premier mode de réalisation de l'invention.
[Fig. 2a] est vue schématique partielle en perspective en gros plan d'une partie de l'échangeur de chaleur selon le premier mode de réalisation de l'invention.
[Fig.3] est vue schématique partielle en coupe d'un échangeur de chaleur selon le premier mode de réalisation de l'invention.
[Fig.4] est une vue schématique partielle d'une pièce d'un seul tenant utilisé dans un échangeur de chaleur selon un deuxième mode de réalisation de l'invention.
[Fig.5] est vue schématique partielle en perspective d'un échangeur de chaleur selon le deuxième mode de réalisation de l'invention.
[Fig.6] est vue schématique partielle en perspective en gros plan d'une partie de l'échangeur de chaleur selon le deuxième mode de réalisation de l'invention.
[Fig.7] est vue schématique partielle en coupe en gros plan d'une partie de l'échangeur de chaleur selon le deuxième mode de réalisation de l'invention

### Description détaillée d'un mode de réalisation de l'invention

Sur les figures, les échelles et les proportions ne sont pas strictement respectées et ce, à des fins d'illustration et de clarté.

En outre, les éléments identiques, similaires ou analogues sont désignés par les mêmes références dans toutes les figures.

La figure 1 représente schématiquement en perspective un système 10 d'échangeurs réchauffeur-condenseur selon l'art antérieur. Le système 10 d'échangeurs comprend deux échangeurs, un réchauffeur 12 et un condenseur 14.

Le système 10 d'échangeurs permet notamment le refroidissement en série d'un fluide chaud, entrant dans le système 10 d'échangeur par une entrée 16 de passe chaude et sortant par une sortie 18 de passe chaude après avoir traversé successivement le réchauffeur 12 et le condenseur 14.

Dans le réchauffeur, le fluide chaud est refroidi par un premier fluide froid entrant par une entrée de première passe froide non visible sur la figure, et sortant par une sortie 20 de première passe froide. Dans le condenseur, le fluide chaud préalablement refroidi par le réchauffeur est refroidi par un deuxième fluide froid entrant par une entrée 22 de deuxième passe froide et sortant par une sortie 24 de deuxième passe froide.

Dans un système de conditionnement d'air classique, le deuxième fluide froid est de l'air qui provient de la sortie 18 de la passe froide, après extraction de l'eau condensée qu'il contient et après refroidissement et détente par une turbine de refroidissement du système de conditionnement d'air. Cet air formant le deuxième fluide froid a une température qui peut approcher les 0°C ce qui peut entraîner des risques de formation de givre. Dans l'art antérieur, la protection givrage est mise en oeuvre par une alimentation en air chaud de barres de fermetures de l'échangeur (non représentées), l'air chaud entrant par une entrée 26 d'air chaud agencée sur une boite 28 de distribution en sortie de la passe chaude du condenseur 14. La présence de cette entrée 26 d'air chaud nécessite une soudure dans la boite 28 de distribution de cette entrée 26 d'air chaud ainsi que d'une double paroi interne permettant d'éviter un mélange entre l'air chaud destiné aux barres de fermetures et le fluide chaud sortant de la passe chaude du condenseur.

Les figures 2, 2a et 3 représentent un échangeur de chaleur selon un premier mode de réalisation de l'invention.

La figure 2 représente schématiquement et partiellement, en perspective, un échangeur 100 de chaleur selon le premier mode de réalisation de l'invention. L'échangeur 100 de chaleur est par exemple un condenseur d'un système d'échangeurs de type réchauffeur-condenseur. La figure 2a représente en gros plan une partie 2a de la figure 2 délimitée par un rectangle en pointillés.

L'échangeur 100 permet un échange de chaleur entre un fluide chaud et un fluide froid. Le fluide chaud entre par une entrée de passe chaude (non représentée), traverse l'échangeur par une passe chaude et sort par une sortie 118 de passe chaude. Le fluide froid entre par une entrée 122 de passe froide, représentée ici sans boîte de distribution pour visualiser en partie l'intérieur de l'échangeur. L'étanchéité entre la passe chaude et la passe froide est notamment maintenue par la présence de bordures de faisceau formant des arêtes de l'échangeurs, notamment ici sont visibles une première bordure 130a de faisceau au niveau de l'entrée de la passe froide et de l'entrée de la passe chaude, et une deuxième bordure 130b de faisceau au niveau de l'entrée de la passe froide et de la sortie de la passe chaude. L'échangeur comprend aussi des bordures de faisceau non visibles au niveau de la sortie de la passe froide.

La première bordure 130a de faisceau, au niveau de l'entrée de la passe chaude et de l'entrée 122 de la passe froide, comprend une entrée 132 d'air chaud, agencée dans un collecteur 134 cylindrique, permettant d'alimenter en air chaud une pluralité d'orifices 136 de la bordure de faisceau. Seuls trois orifices 136 sont visibles ici à des fins d'illustration. Au moins deux orifices, non visibles, sont situés en regard de barres 138 de fermetures de l'échangeur. Les barres 138 de fermetures, dont deux sont représentées ici à des fins d'illustration, sont disposées entre chaque plaque de fermeture et délimitent, avec les plaques de fermeture, des canaux de circulations des fluides traversant l'échangeur. Même si seules deux des barres 138 de fermetures sont représentées, les barres 138 de fermeture sont en pratique réparties sur la totalité de la largeur de l'entrée de la passe froide, de sorte à fermer tous les canaux de circulation de fluide chaud. Une passe, chaude ou froide, est généralement composés de plusieurs canaux de circulations alternés entre fluide chaud et fluide froid, de sorte à maximiser 1'échange thermique entre le fluide chaud et le fluide froid.

Les barres 138 de fermetures qui sont agencées dans la longueur de la passe froide permettent de définir les canaux de circulations du fluide chaud. Le fluide froid entrant par l'entrée 122 de la passe froide contourne ces barres 138 de fermetures pour circuler dans les canaux de circulation du fluide froid. Ces canaux de circulation du fluide froid sont eux-mêmes définis par des barres de fermeture non représentées, s'étendant dans la longueur de l'entrée et de la sortie 118 de la passe chaude. De même, des barres de fermetures non visibles s'étendant dans la longueur de la sortie de la passe froide.

La figure 3 représente schématiquement et partiellement, en coupe, l'échangeur selon le premier mode de réalisation. En particulier, la coupe fait apparaitre l'intérieur d'une barre 138 de fermeture.

La barre 138 de fermeture comprend un circuit 140 de circulation d'air chaud en forme de U, comprenant une première section 142a et une deuxième section 142b s'étendant dans toute la longueur de la barre de fermeture, la première section 142a et la deuxième section 142b étant reliées par une section 142c intermédiaire formant la base du U.

L'air chaud circulant dans le circuit de circulation d'air chaud entre par une entrée 144 d'air chaud en regard de l'orifice 136, circule dans la première section 142a, puis dans la section 142c intermédiaire, puis dans la deuxième section 142b, et est rejetée par une sortie 146 d'air chaud configurée pour rejeter l'air chaud dans la passe chaude au niveau de l'entrée de la passe chaude. Le rejet de l'air chaud dans l'entrée de la passe chaude permet à l'air chaud d'être refroidi en traversant la passe froide, et ainsi de ne pas être rejeté chaud en sortie de passe chaude ce qui peut entraîner des problématiques de performances.

L'air chaud circulant dans le circuit de circulation permet ainsi d'éviter la formation de givre et/ou de dégivrer les alentours des barres 134 de fermeture, en particulier les alentours de l'entrée 122 de la passe froide, assurant ainsi une protection givrage. Dans un mode de réalisation non représenté, les barres de fermetures comprennent des ailettes internes de façon à augmenter la surface d'échange thermique entre l'air chaud et les parois du circuit de circulation. Les sections du circuit de circulation peuvent aussi ne pas être totalement rectilignes de façon à maximiser la longueur du circuit et la surface d'échange.

Selon les modes de réalisation, une partie ou l'ensemble des barres de fermetures peut inclure un tel circuit en U de circulation d'air chaud. Si seule une partie des barres de fermetures comprend un circuit d'air chaud, celles-ci sont de préférence réparties sur la largeur de l'entrée de passe froide pour assurer une protection givrage homogène.

La fabrication de la bordure de faisceau et des barres de fermetures selon l'invention peut être effectuée par moulage et usinage. En particulier, la bordure de faisceau peut être obtenue à partir d'une bordure de faisceau connue de l'art antérieur, à laquelle on perce les orifices en regard de chaque barre de fermeture et à laquelle on ajoute un collecteur par soudage. Les barres de fermetures peuvent être usinées ou moulées de sorte à inclure le circuit en U.

La bordure de faisceau et/ou les barres de fermetures peuvent être aussi fabriquées par fabrication additive, aussi appelée impression 3D, dans une matière compatible avec la fonction utilisée, en particulier avec les températures et contraintes mécaniques d'un échangeur de chaleur.

La figure 4 représente schématiquement et partiellement une pièce 250 d'un seul tenant formant une barre de fermeture et une partie de bordure de faisceau d'un échangeur selon un deuxième mode de réalisation de l'invention. Cette pièce 250 est particulièrement adaptée à une fabrication additive, qui permet d'obtenir les formes souhaitées en réduisant les contraintes de fabrication.

La pièce 250 comprend une barre 238 de fermeture comprenant un circuit d'air chaud en U (non visible), et une partie 230 de bordure de faisceau dans laquelle est directement intégrée une partie 234 de collecteur.

La pièce 250 peut être intégrée dans un échangeur de chaleur selon un deuxième mode de réalisation.

La figure 5 représente schématiquement et partiellement, en perspective, un échangeur 100b de chaleur selon le deuxième mode de réalisation de l'invention. La vue est identique à la figure 2, et le deuxième mode de réalisation est similaire au premier mode de réalisation dans lequel des parties de bordure de faisceau et les barres de fermetures sont formées de pièces 250 d'un seul tenant. Pour compléter la bordure de faisceau, des pièces 252 intermédiaires comprennent une partie de la bordure de faisceau et du collecteur et sont insérées entre deux pièces 250 d'un seul tenant formant chaque barre de fermeture et partie de bordure de faisceau.

La figure 6 représente schématiquement et partiellement, en perspective et en gros plan, une pièce 250 d'un seul tenant installée dans l'échangeur 200 selon le deuxième mode de réalisation de l'invention. La pièce 250 est installée dans l'échangeur 200 entre deux plaques 254 de fermeture de l'échangeur de chaleur à plaques. Dans ce mode de réalisation préférentiel, l'échangeur 200 est de type plaques-ailettes et comprend des ailettes 256a agencées dans la passe chaude et des ailettes 256b agencées dans la passe froide.

Comme visible sur la figure 7 représentant une partie de la pièce 250 d'un seul tenant en coupe, l'air chaud entre par une entrée 232 d'air chaud et circule dans le collecteur 234 de la bordure 230 de faisceau pour être distribuée dans le circuit 240 de circulation de chaque barre de fermeture via un orifice 236. La pièce d'un seul tenant comprend, dans ce mode de réalisation, une section supplémentaire 258 prévue dans la bordure 230 de faisceau pour amener l'air jusqu'à l'orifice 236. De cette façon, comme visible sur la figure 6, la barre de fermeture peut être intégrée davantage entre deux plaques 254 de fermeture, en comparaison avec le premier mode de réalisation de l'échangeur.

## Revendications

1. Échangeur de chaleur à plaques, configuré pour un échange thermique à flux croisés entre un fluide chaud circulant dans une passe chaude et un fluide froid circulant dans une passe froide, les fluides circulant entre des plaques de fermetures, comprenant :
- au moins une bordure (130a, 130b, 230) de faisceau agencée pour former des arêtes de l'échangeur et garantir l'étanchéité entre la passe chaude et la passe froide,
- une pluralité de barres (138, 238) de fermeture disposée entre chaque plaque (254) de fermeture et délimitant, avec les plaques (254) de fermeture, des canaux de circulations des fluides traversant l'échangeur,
caractérisé ce que la bordure (130a, 230) de faisceau agencée au niveau d'une entrée de la passe froide et d'une entrée de la passe chaude comprend une entrée (132, 232) d'alimentation en air chaud, et une pluralité d'orifices (136, 236) disposés en regard d'au moins une barre (138, 238) de fermeture de la passe chaude attenante à ladite bordure (130a, 230) de faisceau,
et en ce qu'au moins une barre (138, 238) de fermeture agencée dans la longueur de l'entrée (122) de la passe froide comprend une entrée (144) dudit air chaud en regard d'un des orifices (136, 236) de la bordure de faisceau, et un circuit (140, 240) de circulation dudit air chaud connecté à ladite entrée d'air chaud, ledit circuit (140, 240) de circulation étant en forme de U et comprenant :
- une première section (142a) et une deuxième section (142b) s'étendant chacune dans toute la longueur de la barre (138, 238) de fermeture,
- une sortie (146) d'air chaud agencée à une extrémité de la deuxième section (142b) et configurée pour rejeter l'air chaud dans la passe chaude au niveau de l'entrée de la passe chaude, et
- une section (142c) intermédiaire formant la base du U et reliant la première section (142a) à la deuxième section (142b) par leur extrémité opposée respectivement à l'entrée (144) d'air chaud et à la sortie (146) d'air chaud.

2. Échangeur de chaleur selon la revendication 1, **caractérisé en ce qu'**au moins une barre (138, 238) de fermeture comprenant un circuit de circulation est fabriquée par fabrication additive.

3. Échangeur de chaleur selon l'une des revendications 1 ou 2, **caractérisé en ce que** la bordure (130a, 230) de faisceau est fabriquée par fabrication additive.

4. Échangeur de chaleur selon l'une des revendications 1 à 3, **caractérisé en ce qu'**au moins une barre (238) de fermeture comprenant un circuit de circulation et au moins une partie (230) de la bordure de faisceau sont formées d'une pièce (250) d'un seul tenant

5. Échangeur de chaleur selon l'une des revendications 1 à 4, **caractérisé en ce que** la bordure (130a, 230) de faisceau comprend un collecteur (134, 234) comprenant l'entrée d'air chaud, s'étendant sur la longueur de la bordure (130a, 230) de faisceau et configuré pour alimenter en air chaud chaque circuit de circulation d'air chaud via les orifices (136, 236).

6. Échangeur de chaleur selon l'une des revendications 1 à 5, **caractérisé en ce qu'**au moins un circuit de circulation d'air chaud comprend des ailettes internes agencée pour augmenter la surface d'échange thermique entre l'air chaud et les parois du circuit de circulation.

7. Système d'échangeurs réchauffeur-condenseur comprenant au moins un premier échangeur, dit réchauffeur, et un deuxième échangeur, dit condenseur, le réchauffeur et le condenseur étant agencés en série de sorte à ce qu'un fluide chaud traverse le réchauffeur puis le condenseur pour être refroidi, **caractérisé en ce que** le condenseur est un échangeur de chaleur selon l'une des revendications 1 à 6.

8. Système de conditionnement d'air d'un véhicule, **caractérisé en ce qu'**il comprend un système d'échangeur réchauffeur-condenseur selon la revendication 7.

9. Aéronef comprenant une cabine, **caractérisé en ce qu'**il comprend un système de conditionnement d'air selon la revendication 8 pour l'alimentation en air conditionné de la cabine.

## Patentansprüche

1. Wärmetauscher mit Platten, ausgestaltet für einen Kreuzstrom-Wärmeaustausch zwischen einem heißen Fluid, das in einem Heißkanal strömt, und einem kalten Fluid, das in einem Kaltkanal strömt, worin die Fluide zwischen Verschlussplatten strömen, umfassend:
- mindestens ein Kernband (130a, 130b, 230), das so angeordnet ist, dass es die Ränder des Wärmetauschers bildet und die Dichtheit zwischen dem Heißkanal und dem Kaltkanal gewährleistet,
- mehrere Verschlussleisten (138, 238), die zwischen jeder Verschlussplatte (254) angeordnet sind und mit den Verschlussplatten (254) Strömungskanäle für die durch den Austauscher strömenden Fluide definieren,
**dadurch gekennzeichnet, dass** das Kernband (130a, 230), das an einem Einlass des Kaltkanals und einem Einlass des Heißkanals angeordnet ist, einen Einlass (132, 232) für die Zufuhr von Heißluft und mehrere Öffnungen (136, 236) umfasst, die gegenüber mindestens einer Verschlussleiste (138, 238) des Heißkanals, die an das Kernband (130a, 230) angrenzt, angeordnet sind,
und dass mindestens eine Verschlussleiste (138, 238), die in Längsrichtung des Einlasses (122) des Kaltkanals angeordnet ist, einen Einlass (144) für die Heißluft gegenüber einer der Öffnungen (136, 236) des Kernbandes und einen mit dem Heißlufteinlass verbundenen Strömungskreislauf (140, 240) für die Heißluft umfasst,
worin der Strömungskreislauf (140, 240) U-förmig ist und umfasst:
- einen ersten Abschnitt (142a) und einen zweiten Abschnitt (142b), die sich jeweils über die gesamte Länge der Verschlussleiste (138, 238) erstrecken,
- einen Heißluftauslass (146), der an einem Ende des zweiten Abschnitts (142b) angeordnet und ausgestaltet ist, die Heißluft in dem Heißkanal am Einlass des Heißkanals auszustoßen, und
- einen Zwischenabschnitt (142c), der die Basis des U bildet und den ersten Abschnitt (142a) mit dem zweiten Abschnitt (142b) an seinem dem Heißlufteinlass (144) bzw. dem Heißluftauslass (146) abgewandten Ende verbindet.

2. Wärmetauscher nach Anspruch 1, **dadurch gekennzeichnet, dass** mindestens eine Verschlussleiste (138, 238) mit einem Strömungskreislauf durch additive Fertigung hergestellt ist.

3. Wärmetauscher nach einem der Ansprüche 1 oder 2, **dadurch gekennzeichnet, dass** das Kernband (130a, 230) durch additive Fertigung hergestellt ist.

4. Wärmetauscher nach einem der Ansprüche 1 bis 3, **dadurch gekennzeichnet, dass** mindestens eine einen Strömungskreislauf aufweisende Verschlussleiste (238) und mindestens ein Bereich (230) des Kernbandes aus einem einstückigen Teil (250) gebildet sind.

5. Wärmetauscher nach einem der Ansprüche 1 bis 4, **dadurch gekennzeichnet, dass** das Kernband (130a, 230) einen den Heißlufteinlass aufweisenden Verteiler (134, 234) umfasst, der sich über die Länge des Kernbandes (130a, 230) erstreckt und ausgestaltet ist, jedem Heißluftströmungskreislauf über die Öffnungen (136, 236) Heißluft zuzuführen.

6. Wärmetauscher nach einem der Ansprüche 1 bis 5, **dadurch gekennzeichnet, dass** mindestens ein Heißluftströmungskreislauf interne Rippen aufweist, die so angeordnet sind, dass sie die Oberfläche für den Wärmeaustausch zwischen der Heißluft und den Wänden des Strömungskreislaufs vergrößern.

7. Wärmetauschersystem mit Zwischenüberhitzer und Kondensator, das mindestens einen ersten Wärmetauscher, Zwischenüberhitzer genannt, und einen zweiten Wärmetauscher, Kondensator genannt, umfasst, worin der Zwischenüberhitzer und der Kondensator in Reihe angeordnet sind, so dass ein heißes Fluid den Zwischenüberhitzer und dann den Kondensator durchläuft, um abgekühlt zu werden, **dadurch gekennzeichnet, dass** der Kondensator ein Wärmetauscher nach einem der Ansprüche 1 bis 6 ist.

8. Klimaanlage eines Fahrzeugs, **dadurch gekennzeichnet, dass** diese ein Wärmetauschersystem mit Zwischenüberhitzer und Kondensator nach Anspruch 7 umfasst.

9. Luftfahrzeug mit einer Kabine, **dadurch gekennzeichnet, dass** dieses eine Klimaanlage nach Anspruch 8 zur Versorgung der Kabine mit klimatisierter Luft umfasst.

## Claims

1. Heat exchanger with plates, which is configured for a cross flow heat exchange between a hot fluid flowing in a hot pass and a cold fluid flowing in a cold pass, the fluids flowing between closing plates, comprising:
- at least one core band (130a, 130b, 230) arranged to form edges of the exchanger and to ensure sealing-tightness between the hot pass and the cold pass,
- a plurality of closing bars (138, 238) disposed between each closing plate (254) and defining, with the closing plates (254), flow channels for fluids passing through the exchanger,
**characterized in that** the core band (130a, 230) arranged at an inlet of the cold pass and an inlet of the hot pass comprises an inlet (132, 232) for supplying hot air, and a plurality of orifices (136, 236) disposed opposite at least one closing bar (138, 238) of the hot pass adjoining said core band (130a, 230),
and **in that** at least one closing bar (138, 238) arranged in the lengthwise direction of the inlet (122) of the cold pass comprises an inlet (144) for said hot air opposite one of the orifices (136, 236) of the core band, and a circuit (140, 240) for the flow of said hot air connected to said hot air inlet,
said flow circuit (140, 240) being U-shaped and comprising:
- a first section (142a) and a second section (142b) each extending over the whole length of the closing bar (138, 238),
- a hot air outlet (146) arranged at one end of the second section (142b) and configured to expel the hot air in the hot pass at the inlet of the hot pass, and
- an intermediate section (142c) forming the base of the U and connecting the first section (142a) to the second section (142b) by their end respectively opposite to the hot air inlet (144) and to the hot air outlet (146).

2. Heat exchanger as claimed in claim 1, **characterized in that** at least one closing bar (138, 238) comprising a flow circuit is manufactured by additive manufacture.

3. Heat exchanger as claimed in any one of claims 1 or 2, **characterized in that** the core band (130a, 230) is manufactured by additive manufacture.

4. The heat exchanger as claimed in any one of claims 1 to 3, **characterized in that** at least one closing bar (238) comprising a flow circuit and at least one portion (230) of the core band are formed of a single-piece part (250).

5. Heat exchanger as claimed in any one of claims 1 to 4, **characterized in that** the core band (130a, 230) comprises a manifold (134, 234) comprising the hot air inlet, extending over the length of the core band (130a, 230) and configured to supply hot air to each hot air flow circuit via the orifices (136, 236).

6. Heat exchanger as claimed in any one of claims to 1 to 5, **characterized in that** at least one hot air flow circuit comprises internal fins arranged to increase the surface area for heat exchange between the hot air and the walls of the flow circuit.

7. Reheater-condenser exchanger system comprising at least a first exchanger, referred to as a reheater, and a second exchanger, referred to as a condenser, the reheater and the condenser being arranged in series so that a hot fluid passes through the reheater then the condenser in order to be cooled, **characterized in that** the condenser is a heat exchanger as claimed in any one of claims 1 to 6.

8. Air-conditioning system of a vehicle, **characterized in that** it comprises a reheater-condenser exchanger system as claimed in claim 7.

9. Aircraft comprising a cabin, **characterized in that** it comprises an air-conditioning system as claimed in claim 8 for supplying the cabin with conditioned air.
